# EUROPÄISCHE PATENTSCHRIFT

(11) **EP 0 971 279 B1**
(45) Veröffentlichungstag und Bekanntmachung des Hinweises auf die Patenterteilung: **24.09.2003**
(21) Anmeldenummer: 99113054.3
(22) Anmeldetag: 01.07.1999
(51) Int. Cl.: G05F 1/56

(54) **Verfahren zum Abgleichen eines Widerstandes in einer integrierten Schaltung und Vorrichtung zur Durchführung dieses Verfahrens**
Calibrating method of a resistor in an integrated circuit and apparatus for executing this method
Procédé de calibrage d'une résistance dans un circuit intégré et dispositif pour la réalisation dudit procédé

(30) Priorität: 07.07.1998 DE 19830356
(43) Veröffentlichungstag der Anmeldung: 12.01.2000
(73) Patentinhaber: SIEMENS AKTIENGESELLSCHAFT, 80333 München (DE)
(72) Erfinder: Wagner, Ekkehart-Peter, 93077 Bad Abbach (DE)

(56) Entgegenhaltungen:
- EP-A- 0 499 921
- US-A- 5 488 328

## Beschreibung

Die Erfindung betrifft ein Verfahren zum Abgleichen eines Widerstandes in einer integrierten Schaltung nach dem Oberbegriff des Anspruchs 1. Die Erfindung betrifft auch eine Vorrichtung zur Durchführung dieses Verfahrens.

Widerstände in integrierten Schaltungen, insbesondere in MOS-Technologie, weisen in der Regel einen Toleranzbereich von bis zu ±30% ihres Nennwertes auf. Genauere Widerstandswerte konnten bisher nur in aufwendigen Abgleichverfahren durch Lasereinschnitte in die Widerstandsfläche erreicht werden. Nachteilig an diesen Verfahren ist, daß solche Widerstände materialbedingt temperaturabhängig sind.

Aus DE 19520735 A1 ist eine Schaltungsanordnung zum Erfassen des Laststroms eines Leistungs-Halbleiterbauelements bekannt, welche eine Reihenschaltung eines an Masse liegenden Meßwiderstandes und eines steuerbaren Widerstandes aufweist, der so eingestellt wird, daß der Meßstrom dem Laststrom proportional wird.

Aus DE 4101492 A1 ist eine Schaltungsanordnung zum Erfassen des durch einen Verbraucher und eine Endstufe fließenden Laststroms bekannt, bei welcher in einem mit dem Laststromkreis verbundenen Schaltungszweig mittels eines steuerbaren Widerstandes dessen Strom so gesteuert wird, daß dieser an einem Widerstand eine zum Laststrom proportionale Spannung erzeugt.

Der vorliegenden Erfindung liegt daher die Aufgabe zugrunde, ein Verfahren anzugeben, welches in der Lage ist, einen Widerstand in einer integrierten Schaltung auf wesentlich engere Toleranzwerte abzugleichen und dessen Temperaturabhängigkeit zu eliminieren. Aufgabe der Erfindung ist es auch, eine Vorrichtung zur Durchführung dieses Verfahrens zu schaffen.

Diese Aufgabe wird bezüglich des Verfahrens durch die Merkmale des Anspruchs 1 und bezüglich der Vorrichtung durch die Merkmale des Anspruchs 3 gelöst. Weitere vorteilhafte Ausgestaltungen der Erfindung sind den Unteransprüchen zu entnehmen.

Das erfindungsgemäße Verfahren hat den Vorteil, daß zum Abgleich des Widerstandes lediglich eine am abzugleichenden Widerstand abfallende Istspannung mittels einer externen Regelschaltung einer vorgegebenen Sollspannung anzugleichen ist. Ein weiterer Vorteil des erfindungsgemäßen Verfahrens ist, daß auf diese Weise abgeglichene Widerstände temperaturunabhängig sind, weil der Abgleichvorgang kurz vor Verwendung des Widerstandes bei der jeweiligen Temperatur stattfindet. Mit dem erfindungsgemäßen Verfahren sind Toleranzwerte um den Sollwert von bis zu ca. ±4% erzielbar.

Ein schematisches Ausführungsbeispiel einer erfindunggemäßen Vorrichtung zur Durchführung des Verfahrens ist in der Zeichnung dargestellt. Es zeigen:
Figur 1 ein Schaltbild einer erfindungsgemäßen Vorrichtung,
Figur 2 den Verlauf der Gate-Spannung Ug über der Zeit, und
Figur 3 den Verlauf des Widerstandwertes RM über der Zeit.

Figur 1 zeigt einen in einer nicht dargestellten integrierten Schaltung IS angeordneten Feldeffekttransistor M1, dessen Drain-Source-Strecke als steuerbarer Widerstand in Reihe mit . einem ebenfalls integrierten Widerstand R1 angeordnet ist. Der Source-Anschluß des Feldeffekttransistors M1 ist in diesem Ausführungsbeispiel mit dem Masseanschluß GND der Schaltung IS verbunden. Die Reihenschaltung aus Drain-Source-Strecke des Feldeffekttransistors M1 und Widerstand R1 stellt in diesem Ausführungsbeispiel den abzugleichenden, d.h., möglichst genau auf einen vorgegebenen Wert einzustellenden Widerstand RM dar.

Zwischen dem Gateanschluß G des Feldeffekttransistors M1 und dem Masseanschluß GND ist ein Kondensator C1 angeordnet. Der Gateanschluß G ist über einen (Ein-AUS-)Schalter S2 und einen mit ihm in Reihe liegenden ersten Umschalter S1 entweder über einen Ladewiderstand R3 mit einer Spannungsquelle V1 oder über einen Entladewiderstand R2 mit dem Masseanschluß GND verbunden. (Das Laden und Entladen des Kondensators C1 kann jedoch auch auf andere Weise erfolgen, beispielsweise über aufladende und entladende Stromquellen.) Der erste Umschalter S1 wird vom Ausgangssignal V_{OP} eines als Komparator geschalteten Operationsverstärkers OP angesteuert, dessen invertierendem Eingang "-" eine vorgegebene Referenzspannung V_{ref}, wie nachstehend erläutert, zugeführt wird.

Der Widerstand RM (in diesem Ausführungsbeispiel also R1, der jedoch auch zwischen Sourceanschluß und Massebezugspotential GND liegen kann) ist mit dem nichtinvertierenden Eingang "+" des Operationsverstärkers OP sowie über einen zweiten Umschalter S3 in der gezeichneten Stellung mit einer Referenzstromquelle I_{ref}, und in der anderen Stellung mit der nicht dargestellten integrierten Schaltung IS, in welcher der abgeglichene Widerstand RM verwendet werden soll, verbunden..

Von der Referenzstromquelle I_{ref} fließt ein Konstantstrom I_{M}, beispielsweise 300µA, durch RM = R1 + M1 nach GND. Wenn der Widerstand RM einen Wert von beispielsweise 10kΩ aufweisen soll, so muß an ihm bei einem Strom I_{M} = 300µA eine Spannung${\text{V}}_{\text{RM}} {\text{= RM * I}}_{\text{M}} \text{= 10kΩ * 300µA = 3V}$ abfallen. Dazu wird der Istwert der Spannung V_{RM} im Komparator (Operationsverstärker OP) mit einer vorgegebenen Referenzspannung (als Sollwert) V_{ref} = 3V verglichen. In der gezeichneten Abgleich-Stellung der Schalter S2 und S3, die von außen synchron gesteuert werden, sei angenommen, daß der Widerstand RM (hier R1 + M1) zu groß und dementsprechend auch die Spannung V_{RM} größer als die Referenzspannung V_{ref} ist. Da der Widerstand R1 sich nur mit der Temperatur ändern kann, muß der Widerstand der Drain-Source-Strecke des Feldeffekttransistors M1 verkleinert werden, wozu seine Gatespannung V_{G} vergrößert werden muß.

Dies geschieht dadurch, daß, vom Ausgangssignal V_{OP} des Operationsverstärkers OP gesteuert, der erste Umschalter S1 in die gezeichnete Stellung gebracht wird, wodurch der Kondensator C1 von der Spannungsquelle V1 über den Ladewiderstand R3 aufgeladen wird. Dadurch wird der Widerstand der Drain-Source-Strecke des Feldeffekttransistors M1 und damit die Spannung V_{RM} verkleinert.

Wird anschließend der Istwert der Spannung V_{RM} kleiner als der Sollwert der Referenzspannung V_{ref}, so wird der erste Umschalter S1 vom Ausgangssignal V_{OP} des Operationsverstärkers OP in die andere Stellung gebracht, wodurch der Kondensator C1 über den Entladewiderstand R2 entladen wird. Dadurch wird der Widerstand über der Drain-Source-Strecke des Feldeffekttransistors M1 und mit ihm der Istwert der Spannung V_{RM} wieder größer.

Der Istwert der Spannung V_{RM} pendelt dann um den vorgegebenen Sollwert der Referenzspannung V_{ref}. Die Bauelemente OP, V1, C1, S1, R2 und R3 stellen demnach einen Zweipunktregler dar. Wenn der erste Umschalter S1 zwischen seinen beiden Schaltstellungen hin- und herpendelt, hat der Widerstand RM seinen Sollwert von etwa RM ±4% erreicht.

Eng tolerierte Widerstandswerte können auf die gleiche Weise auch ohne integrierten Widerstand R1 erzeugt werden, indem lediglich die Drain-Source-Strecke des Feldeffekttransistors M1 als Widerstandswert RM dient.

Nach Beendigung des Abgleichvorgangs wird die Regelschaltung samt der Referenzstromquelle I_{ref} abgeschaltet, d.h., es werden (durch einen Befehl der integrierten Schaltung IS oder von außerhalb) der Schalter S2 geöffnet und der zweite Umschalter in seine andere Stellung umgeschaltet. Dadurch wird der Widerstand RM mit der integrierten Schaltung IS verbunden und die Gatespannung V_{G} für eine bestimmte Dauer, die von der Güte des Kondensators C1 abhängt, "eingefroren". Der Widerstand RM bleibt für eine bestimmte Zeit konstant und kann durch wiederholte Abgleichvorgänge aufgefrischt werden.

Insbesondere bei ASIC's, auf denen üblicherweise ohnehin eine Referenzspannungsquelle sowie ein daraus mit Hilfe eines externen Referenzwiderstandes abgeleiteter Referenzstrom bereits vorhanden sind, ermöglicht das erfindungsgemäße Verfahren auf einfache Weise, integrierte Widerstände dynamisch im Betrieb abzugleichen. Teure und zeitaufwendige Testschritte zum nachträglichen Lasertrimmen des Widerstandes können dadurch entfallen. Außerdem wird der Temperaturgang des integrierten Widerstandes dynamisch gleich mitabgeglichen.

Figur 2 zeigt den Verlauf der Gate-Spannung über der Zeit während des Abgleichvorgangs und danach und Figur 3 zeigt die Größe des Widerstandes RM als Quotient V_{RM}/I_{M} über der Zeit, ebenfalls während des Abgleichvorgangs und danach.

## Patentansprüche

1. Verfahren zum Abgleichen eines Widerstandes (RM) in einer integrierten Schaltung (IS), insbesondere in einem ASIC, welcher eine Reihenschaltung eines Widerstandes (R1) und eines steuerbaren Widerstandes (M1) enthält,
**dadurch gekennzeichnet,**
- **daß** dem abzugleichenden Widerstand (RM) ein Konstantstrom (I_{M}) vorgegebener Stärke eingeprägt wird,
- **daß** der Istwert der durch den Konstantstrom (I_{M}) am abzugleichenden Widerstand (RM) verursachten Spannung (V_{RM}) mit einer als Sollwert vorgegebenen Referenzspannung (V_{ref}) verglichen wird, und
- **daß** der steuerbare Widerstand (M1) solange verändert wird, bis der Istwert der am Widerstand (RM) abfallenden Spannung (V_{RM}) mit dem Sollwert der Referenzspannung (V_{ref}) übereinstimmt.

2. Verfahren nach Anspruch 1, **dadurch gekennzeichnet, daß** der Wert des Widerstandes (RM) durch wiederholte Abgleichvorgänge aufgefrischt wird.

3. Vorrichtung zur Durchführung des Verfahrens nach Anspruch 1, bei welcher der abzugleichende Widerstand (RM) auf der einen Seite mit dem Masseanschluß (GND) der integrierten Schaltung verbunden ist,
**dadurch gekennzeichnet,**
- **daß** der abzugleichende Widerstand (RM) auf der anderen Seite einerseits mit dem nichtinvertierenden Eingang (+) eines als Komparator geschalteten Operationsverstärkers (OP) und andererseits über einen zweiten Umschalter (S3) entweder mit einer Referenzstromquelle (I_{ref}) oder mit der integrierten Schaltung (IS) verbunden ist,
- **daß** zwischen dem Steueranschluß (G) des steuerbaren Widerstandes (M1) und dem Masseanschluß (GND) ein Kondensator (C1) angeordnet ist,
- **daß** der Steueranschluß (G) über einen Schalter (S2) und einen mit ihm in Reihe liegenden ersten Umschalter (S1) entweder über einen Ladewiderstand (R3) mit einer Spannungsquelle (V1) oder über einen Entladewiderstand (R2) mit dem Masseanschluß(GND) verbunden ist, und
- **daß** der erste Umschalter (S1) vom Ausgangssignal (V_{OP}) des Operationsverstärkers (OP) angesteuert wird, dessen invertierendem Eingang (-) eine vorgegebene Referenzspannung (Vref) zugeführt wird.

4. Vorrichtung nach Anspruch 3, **dadurch gekennzeichnet, daß** der steuerbare Widerstand (M1) ein Feldeffekttransistor ist.

5. Vorrichtung nach Anspruch 3, **dadurch gekennzeichnet, daß** nach erfolgtem Abgleich
- der Widerstand (RM) über den zweiten Umschalter (S3) mit der integrierten Schaltung (IS) verbunden wird, und
- Schalter (S2) geöffnet wird.

6. Vorrichtung nach Anspruch 5, **dadurch gekennzeichnet, daß** die Ansteuerung des Schalters (S2) und des zweiten Umschalters (S3) von der integrierten Schaltung (IS) oder von außerhalb derselben erfolgt.

7. Vorrichtung nach Anspruch 3, **dadurch gekennzeichnet, daß** die Spannungsquelle (V1) und der Ladewiderstand (R3) durch eine den Kondensator (C1) ladende Stromquelle und der Entladewiderstand (R2) durch eine den Kondensator (C1) entladende Stromquelle gebildet sind.

## Claims

1. Method for trimming a resistor (RM) in an integrated circuit (IS), in particular in an ASIC, which contains a resistor (R1) and a controllable resistor (M1) connected in series, **characterised in that**
- a constant current (I_{M}) of preset level is impressed on the resistor (RM) to be trimmed,
- the actual value of the voltage (V_{RM}) originated by the constant current (I_{M}) at the resistor (RM) to be trimmed is compared with a reference value (V_{ref}) preset as a desired value, and
- the controllable resistor (M1) is changed for as long as the actual value of the voltage (V_{RM}) dropping at the resistance (RM) corresponds to the desired value of the reference voltage (V_{ref}).

2. Method according to Claim 1, **characterised in that** the value of the resistance (RM) is refreshed by repeated trimming procedures.

3. Device for implementing the method according to Claim 1, in which the resistance (RM) to be trimmed is connected on one side to the ground terminal (GND) of the integrated circuit, **characterised in that**
- the resistance (RM) to be trimmed is connected on the other side on the one hand with the non-inverting input (+) of an operational amplifier (OP) connected as a comparator and on the other hand via a second selector switch (S3) either to a reference current source (I_{ref}) or to the integrated circuit (IS),
- a capacitor (C1) is located between the gate terminal (G) of the controllable resistor (M1) and the ground terminal (GND),
- the gate terminal (G) is connected via a switch (S2) and a first selector switch (S1) lying in series with it either via a charge resistor (R3) to a voltage source (V1) or via a discharge resistor (R2) to the ground terminal (GND), and
- the first selector switch (S2) is controlled by the output signal (V_{OP}) of the operational amplifier (OP), to the inverting input (-) of which a preset reference voltage (V_{ref}) is applied.

4. Device according to Claim 3, **characterised in that** the controllable resistor (M1) is a field effect transistor.

5. Device according to Claim 3, **characterised in that** after trimming has taken place
- the resistance (RM) is connected via the second selector switch (S3) to the integrated circuit (IS), and
- switch (S2) is opened.

6. Device according to Claim 5, **characterised in that** the control of the switch (S2) and of the second selector switch (S3) is effected by the integrated circuit (IS) or externally to the latter.

7. Device according to Claim 3, **characterised in that** the voltage source (V1) and the charge resistor (R3) are formed by a current source charging the capacitor (C1), and the discharge resistor (R2) by a current source discharging the capacitor (C1).

## Revendications

1. Procédé pour ajuster une résistance (RM) dans un circuit intégré (IS), plus précisément un ASIC, lequel contient un circuit série composé d'une résistance (R1) et d'une résistance ajustable (M1), **caractérisé en ce que**
- la résistance à ajuster (RM) est traversée par un courant constant (I_{M}) ayant une intensité prédéfinie ;
- la valeur réelle de la tension (V_{RM}) produite aux bornes de la résistance à ajuster (RM) par le courant constant (I_{M}) est comparée avec une tension de référence (V_{ref}) prédéfinie faisant office de valeur de consigne ; et
- la résistance ajustable (M1) est modifiée jusqu'à ce que la valeur réelle de la chute de tension (V_{RM}) aux bornes de la résistance (RM) coïncide avec la valeur de consigne de la tension de référence (V_{ref}).

2. Procédé selon la revendication 1, **caractérisé en ce que** la valeur de la résistance (RM) est rafraîchie par des processus d'ajustage répétés.

3. Dispositif pour mettre en oeuvre le procédé selon la revendication 1, avec lequel la résistance à ajuster (RM) est reliée d'un côté avec la borne de masse (GND) du circuit intégré, **caractérisé en ce que**
- la résistance à ajuster (RM) est reliée de l'autre côté d'un côté avec l'entrée non inverseuse (+) d'un amplificateur opérationnel (OP) branché en tant que comparateur et de l'autre côté, par le biais d'un deuxième inverseur (S3), soit avec une source de courant de référence (I_{ref}), soit avec le circuit intégré (IS),
- un condensateur (C1) est disposé entre la borne de commande (G) de la résistance ajustable (M1) et la borne de masse (GND),
- la borne de commande (G) est reliée par le biais d'un commutateur (S2) et d'un premier inverseur (S1) qui se trouve en série avec lui, soit à une source de tension (V1) par le biais d'une résistance de charge (R3), soit à la borne de masse (GND) par le biais d'une résistance de décharge (R2) ; et
- le premier inverseur (S1) est commandé par le signal de sortie (V_{OP}) de l'amplificateur opérationnel (OP) à l'entrée inverseuse (-) duquel est acheminée une tension de référence prédéfinie (V_{ref}).

4. Dispositif selon la revendication 3, **caractérisé en ce que** la résistance ajustable (M1) est un transistor à effet de champ.

5. Dispositif selon la revendication 3, **caractérisé en ce qu'**après avoir effectué l'ajustage,
- la résistance (RM) est reliée au circuit intégré (IS) par le biais du deuxième inverseur (S3) ; et
- le commutateur (S2) est ouvert.

6. Dispositif selon la revendication 5, **caractérisé en ce que** la commande du commutateur (S2) et du deuxième inverseur (S3) est délivrée par le circuit intégré (IS) ou depuis l'extérieur de celui-ci.

7. Dispositif selon la revendication 3, **caractérisé en ce que** la source de tension (V1) et la résistance de charge (R3) sont formées par une source de courant qui charge le condensateur (C1) et la résistance de décharge (R2) est formée par une source de courant qui décharge le condensateur (C1).
